# EUROPÄISCHE PATENTSCHRIFT

(11) **EP 1 524 126 B1**
(45) Veröffentlichungstag und Bekanntmachung des Hinweises auf die Patenterteilung: **05.01.2011**
(21) Anmeldenummer: 03405744.8
(22) Anmeldetag: 16.10.2003
(51) Int. Cl.: B42C 19/08, B42C 1/12, B65H 43/02, B65H 39/115

(54) **Verfahren und Vorrichtung zur Herstellung von selektiv zusammengetragenen Druckerzeugnissen**
Method and apparatus for producing selectively gathered printed matter
Procédé et dispositif pour la production des imprimés assemblés sélectivement

(43) Veröffentlichungstag der Anmeldung: 20.04.2005
(73) Patentinhaber: Müller Martini Holding AG, 6052 Hergiswil (CH)
(72) Erfinder: Maeder, Rémy, 4310 Rheinfelden (CH); Lehmann, Peter, 4665 Oftringen (CH)

(56) Entgegenhaltungen:
- WO-A-98/03347
- DE-A- 3 832 155
- DE-A- 19 811 635
- US-A- 4 022 455
- US-A- 5 316 281

## Beschreibung

Die Erfindung betrifft ein Verfahren zur Herstellung von selektiv zusammengetragenen Druckerzeugnissen, wie Zeitungen, Zeitschriften oder Katalogen, mit einer Produktionsstrecke, beispielsweise eines Sammelhefter oder Klebebinders, auf der die Druckerzeugnisse hintereinander transportiert wurden, einer Steuervorrichtung, einer Ausschleusvorrichtung zum Ausschleusen von fehlerhaften Druckerzeugnissen sowie mit Erkennungsmitteln, welche Lücken von auf der Produktionsstrecke ausgeschleuster Druckerzeugnisse erkennen und registrieren, die durch ausgeschleuste Druckprodukte entstanden sind.

Die selektive Herstellung von Druckerzeugnissen, auch "selektiv binding" genannt, ist bekannt. Hierbei werden von einem Druckerzeugnis, beispielsweise von einem Katalog, in der gleichen Produktion unterschiedliche Ausgaben hergestellt. Beispielsweise ist hierbei ein Katalog umfangreicher als ein anderer oder enthält andere eingeheftete Bestellungen. Damit ist es möglich, die Druckerzeugnisse gezielter an die Bedürfnisse des Adressaten anzupassen.

Beim "selektive binding" sind jedoch Störungen in der Produktion, bei welcher fehlerhafte oder beschädigte Druckerzeugnisse ausgeschleust werden müssen, problematisch, da die ausgeschleusten Druckerzeugnisse wieder ersetzt werden müssen. Da bei der Herstellung von Druckerzeugnissen mehrere vergleichsweise komplexe Arbeitsvorgänge, wie insbesondere das Zuschneiden in einer Schneidvorrichtung, das Zusammentragen, Heften, Klebebinden oder Fadenheften, das Adressieren, Stapeln und in der Regel auch das Wenden der Druckerzeugnisse erforderlich ist, sind bei hohen Leistungen solche Störungen in der Praxis nicht zu vermeiden. Müssen hierbei Produkte ausgeschleust werden, so führt dies beim genannten "selektive binding" zu sehr aufwändigen und meist manuellen Arbeitsvorgängen, welche die Herstellung wesentlich verteuern. Im Stand der Technik sind die nachfolgenden Verfahren bekannt geworden, die es ermöglichen sollen, solche genannten Lücken zu schliessen.

Beim so genannten "reorder/remake" werden die im Fall einer Störung ausgeschleusten Druckerzeugnisse nochmals hergestellt und manuell im Nachhinein für den Postversand den einzelnen Paketen zugefügt. Dies ist vergleichsweise aufwändig, da die nachproduzierten Druckerzeugnisse von Hand in den richtigen Stapel bzw. in das richtige Paket eingefügt werden müssen.

Die DE 198 11 635 A1 beschreibt eine Buchfertigungsstrecke mit lose verketteten, durch Fördereinrichtungen miteinander verbundene Buchbindemaschinen, mit einem Pufferungssystem zum Speichern von Büchern oder Broschuren aus einer Fliessstrecke in das Pufferungssystem und zum Wiedereinschleusen in die Fliessstrecke.

Die DE 38 32 155 vermittelt ein Verfahren und eine Vorrichtung zum Zwischenspeichern von ungefügten Stapeln flacher Produkte, insbesondere Falzbogenstapel, die für das Herstellen von Buchblocks in verketteten Fertigungslinien verarbeitet werden. Entlang einer Fertigungslinie sind Zwischenspeicher angeordnet, die über Weichen an der Fertigungslinie beschickbar und entleerbar sind.

Der Erfindung liegt die Aufgabe zugrunde, ein Verfahren und eine Vorrichtung der genannten Art zu schaffen, welche die genannten Schwierigkeiten vermeiden.

Die Aufgabe ist bei einem Verfahren gemäss Anspruch 1 bzw. bei einer Vorrichtung gemäss Anspruch 7 gelöst. Beim erfindungsgemässen Verfahren werden sog. Allgemeine Druckerzeugnisse, auch "generic books" bezeichnet, in einer vorbestimmten Anzahl auf der Produktionsstrecke hergestellt, ausgeschleust und einem Produktepuffer zugeführt. Im Fall einer Lücke wird diese registriert und aus dem Produktepuffer wird die Anzahl Allgemeine Druckerzeugnisse entnommen, die zum Füllen der registrierten Lücke erforderlich ist. Diese Druckerzeugnisse werden in die registrierte Lücke und damit in den Produktionsprozess eingeführt. Dieses Verfahren ermöglicht ein vollautomatisches Nachfüllen von Lücken. Da die Lücken direkt wieder gefüllt werden, wird ein sehr hoher Wirkungsgrad erreicht und eine Zuordnung entfällt.

Eine besonders hohe Leistung bei hoher Funktionssicherheit ist dann gewährleistet, wenn gemäss einer Weiterbildung der Erfindung zum Nachfüllen einer Lücke die Druckerzeugnisse vom Produktepuffer selbsttätig über eine Einschleusstrecke zu einer Taktstrecke geführt wird, wo sie zum Schliessen der Lücke in die Positionen der fehlenden Druckerzeugnisse eingefügt werden.

Eine besonders hohe Zustellgarantie ergibt sich dann, wenn gemäss einer Weiterbildung der Erfindung die Lücken im Wesentlichen am Schluss der Produktionsstrecke gefüllt werden.

Das erfindungsgemässe Verfahren ermöglicht somit beim "selective binding" Lücken durch ausgeschleuste Druckerzeugnisse vollautomatisch zu füllen und ermöglicht somit die Senkung von Versandkosten routengerecht sortierter Pakete bei gleichzeitig hohem Wirkungsgrad und hoher Zustellgarantie. Aufwändige Arbeiten durch manuelles Zuordnen von nachproduzierten Druckerzeugnissen und eine Verminderung der Gesamtleistung können damit vermieden werden.

Eine erfindungsgemäße Vorrichtung zur Durchführung des Verfahrens weist einen Produktepuffer auf, dem über eine Ausschleusweiche Allgemeine Druckerzeugnisse aus der Produktionsstrecke zuführbar sind. Vorgesehen ist zudem eine Einschleusvorrichtung, mit der aus dem Produktepuffer Allgemeine Druckerzeugnisse der Produktionsstrecke zuführbar sind.

Die Einschleusvorrichtung ist gemäss einer Weiterbildung der Erfindung vorzugsweise so angeordnet, dass die dem Produktepuffer entnommenen Druckerzeugnisse im Wesentlichen am Ende der Produktionsstrecke zugeführt werden**.**

Die erfindungsgemässe Vorrichtung kann vergleichsweise kostengünstig mit an sich bekannten Vorrichtungen realisiert werden.

Die Nebenstrecke ist vorzugsweise über der Hauptstrecke angeordnet.

Eine besonders platzsparende Ausführung ergibt sich gemäss einer Weiterbildung der erfindungsgemässen Vorrichtung dann, wenn der Produktepuffer in einer über einer Hauptstrecke angeordneten als ByPass ausgebildeten Nebenstrecke angeordnet ist.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der einzigen Figur näher erläutert. Diese Figur zeigt schematisch eine erfindungsgemässe Vorrichtung 1, die eine Produktionsstrecke 3 mit einem Maschinengestell 16 aufweist. Die Produktionsstrecke 3 ist beispielsweise ein Sammelhefter mit einem endlosen Förderorgan 4, insbesondere einer Kette, die in gleichen Abständen Mitnehmer 5 aufweist. Das Förderorgan 4 ist von einem Antrieb 15 angetrieben und fördert Druckerzeugnisse 7 in Richtung des Pfeiles 8. Die Druckerzeugnisse 7 sind beispielsweise Zeitschriften, Zeitungen oder Kataloge sowie Teile davon. Die Druckerzeugnisse 7 können geheftet oder fadengebunden oder auch klebegebunden sein. Die Druckerzeugnisse 7 werden somit in einer hier nicht gezeigten Station mit einer Adresse versehen oder es werden direkt hintereinander angeordnete Druckerzeugnisse 7 zu einem Paket zusammengeführt und dieses Paket wird dann für die Postzustellung adressiert.

In einer Nebenstrecke B in der Art eines By-Passes sind eine Ausschleusweiche 10, eine Einlauf- und Zentriervorrichtung 12, ein Produktepuffer 13 sowie eine Einschleusvorrichtung 11 vorgesehen. Die Strecke B ist vergleichsweise weit hinten in der Produktionslinie angeordnet und verläuft über einer Hauptstrecke H in der Art eines By-Passes. So befindet sich die Ausschleusweiche 10 beispielsweise nach einer Schneidvorrichtung sowie gegebenenfalls einer Heftmaschine. Die Einschleusvorrichtung 11 befindet sich vor einem Kontrollmittel 9 sowie vor einem hier nicht gezeigten Adressiergerät. Vor der Ausschleusweiche 10 sind somit alle kritischen und störungsanfälligen Vorrichtungen angeordnet, sodass im Bereich der Ausschleusweiche 10 die im Wesentlichen fertigen Druckerzeugnisse 7 vorliegen, welche in der Regel lediglich noch adressiert und gestapelt werden müssen.

Die Ausschleusweiche 10 weist eine Weiche 17 auf, die zwischen der gestrichelt gezeigten horizontalen Ausrichtung und einer geneigten Ausrichtung verschwenkbar ist. In der geneigten Ausrichtung werden Druckerzeugnisse 2 nach oben abgelenkt und zwischen zwei endlosen Förderorganen 18 und 19 gefasst und nach oben zur Einlauf- und Zentriervorrichtung 12 transportiert. Ist die Weiche 17 in der horizontalen Ausrichtung, so werden die Druckerzeugnisse 7 von der Ausschleusweiche 10 nicht erfasst und weiter in Richtung des Pfeiles 8 transportiert. Die Ausschleusweiche 10 dient zum Ausschleusen von so genannten "generic books" resp. Allgemeinen Druckerzeugnissen 2, die nicht selektiv zusammengestellt sind.

In der Einlauf- und Zentriervorrichtung 12 werden die ausgeschleusten Druckerzeugnisse 2 zentriert und dem Produktepuffer 13 zugeführt. Der Produktepuffer 13 kann eine Mehrzahl von Allgemeinen Druckerzeugnissen 2 aufnehmen, und weist in an sich bekannter Weise einen so genannten Jogger 14 auf, der den Stapel an der Unterseite an einem Rand stützt und der zum Abziehen von Druckerzeugnissen 2 verschwenkbar ist. Die Druckerzeugnisse 2 werden am unteren Ende des Stapels abgezogen und einer Einschleusvorrichtung 11 zugeführt, welche die abgezogenen Druckerzeugnisse 2 zwischen zwei Bändern 20 und 21 fasst und diese an einer Mündung dem Förderorgan 4 übergibt. Die Übergabe erfolgt jeweils so, dass die Allgemeinen Druckerzeugnisse 2 jeweils zwischen zwei benachbarten Mitnehmern 5 abgelegt werden, zwischen denen sich noch kein Druckerzeugnis 7 befindet und wo somit eine Lücke L in der Produktionslinie besteht. Die Einschleusvorrichtung 11 ist so gesteuert, dass sie die Druckerzeugnisse 2 im Takt der Hauptstrecke H an diese abgeben kann. Anstelle der automatischen Beschickung des Produktepuffers 13 ist auch eine manuelle Beschickung denkbar.

Mit der Nebenstrecke B können somit Lücken L automatisch mit Allgemeinen Druckerzeugnissen 2 nachgefüllt werden. Die Druckerzeugnisse 2 sind allgemeine Druckerzeugnisse, die ebenfalls auf der Produktionsstrecke 3 erzeugt werden und die somit ebenfalls klammergeheftet, fadengeheftet oder klebegebunden sein können. Die Ausschleusung der Allgemeinen Druckerzeugnisse 2 ist möglich mittels eines Signals der Steuervorrichtung S oder mittels einer geeigneten Produktekennzeichnung, beispielsweise einem Barcode und einer diese erkennende, hier nicht gezeigte Kamera. Es werden somit die gleichen Vorrichtungen für die Herstellung der Allgemeinen Druckerzeugnisse 2 verwendet, die auch zur Herstellung der selektiv zusammengetragenen Druckerzeugnisse 7-eingesetzt werden. Die Allgemeinen Druckerzeugnisse 2 sind jedoch alle gleich und somit nicht auf gewisse Adressaten ausgerichtet. Sie sind so hergestellt, dass sie als Kompromiss für alle Empfänger akzeptabel sind.

Nachfolgend wird das erfindungsgemässe Verfahren näher erläutert.

Vor einer Produktion werden auf der Produktionsstrecke 3 Allgemeine Druckerzeugnisse 2 hergestellt und diese werden mit der Ausschleusweiche 10 ausgeschleust und dem Produktepuffer 13 zugeführt. Diese Allgemeinen Druckerzeugnisse 2 sind noch nicht adressiert, jedoch in der Regel bereits fertig erstellt und insbesondere mit einem Umschlag versehen und zugeschnitten.

Nach dem Füllen des Produktepuffers 13 mit Allgemeinen Druckerzeugnissen 2 wird die Weiche 17 in die horizontale Position verschwenkt und es wird nun die Produktion der selektiv zusammengetragenen Druckerzeugnisse 7 aufgenommen. Erfolgt die Produktion der Druckerzeugnisse 7 ohne Störung und müssen keine fehlerhaften oder beschädigten Druckerzeugnisse 7 ausgeschleust werden, so bleibt die Nebenstrecke B inaktiv und die Weiche 17 in der horizontalen Ausrichtung. Werden hingegen Druckerzeugnisse 7 beschädigt oder fehlerhaft hergestellt, so werden diese vor der Ausschleusweiche 10 mit einer hier nicht gezeigten Ausschleusvorrichtung ausgeschleust. Solche Ausschleusvorrichtungen sind dem Fachmann bekannt. Sie erfassen bei laufendem Förderorgan 4 fehlerhafte oder beschädigte Druckerzeugnisse 7 und fördern sie aus der Produktionslinie nach oben/unten oder seitlich weg. Durch dieses Ausschleusen ergeben sich Lücken L in der Produktionslinie. Eine solche Lücke L wird von einem Erkennungsmittel 6 erkannt und registriert. Das Erkennungsmittel 6 ist vor der Weiche 17 angeordnet. Solche Erkennungsmittel 6 sind allgemein bekannt.

Erkennt das Erkennungsmittel 6 eine Lücke und ist diese registriert, so wird über die Steuervorrichtung S vom Produktepuffer 13 die zum Nachfüllen der Lücken L erforderliche Anzahl Allgemeine Druckerzeugnisse 2 abgezogen und der im Takt der Hauptstrecke H arbeitenden Einschleusvorrichtung 11 zugeführt. Diese Einschleusvorrichtung 11 legt nun die abgezogenen Allgemeinen Druckerzeugnisse 2 im Takt der Hauptstrecke H in die Lücken L.

Nach der Einschleusvorrichtung 11 ist die Produktionslinie somit wieder vollständig und dies wird mit einem Kontrollmittel 9 überprüft. Nach dem Kontrollmittel 9 werden mit dem hier nicht gezeigten Beschriftungsgerät die Druckerzeugnisse 7 und die Allgemeinen Druckerzeugnisse 2 adressiert. Ist in der Produktion keine Störung aufgetreten und mussten keine Druckerzeugnisse 7 ausgeschleust werden, so sind auch keine Allgemeinen Druckerzeugnisse 2 nachzuführen. Mussten jedoch Druckerzeugnisse 7 ausgeschleust werden, so sind fehlende Druckerzeugnisse 7 durch Allgemeine Druckerzeugnisse 2 zu ersetzen. Diese Allgemeinen Druckerzeugnisse 2 sind jedoch so gedruckt, dass sie anstelle eines selektiv zusammengetragenen Druckerzeugnisses vom Adressaten akzeptiert werden können.

Mussten vom Produktepuffer 13 Allgemeine Druckerzeugnisse 2 abgezogen werden, so werden selbsttätig auf der Produktionsstrecke 3 weitere allgemeine Druckerzeugnisse 2 hergestellt und mit der Ausschleusweiche 10 ausgeschleust sowie zur Komplettierung dem Produktepuffer 13 zugeführt. Damit ist gewährleistet, dass jederzeit Druckerzeugnisse 2 im Produktepuffer 13 vorliegen, um gegebenenfalls Lücken L nachzufüllen. Wie bereits erwähnt, könnte das Füllen und somit auch das Nachfüllen des Produktepuffers 13 von Hand erfolgen.

Das erfindungsgemässe Verfahren ermöglich somit auch im Fall von Störungen die vollautomatische Herstellung und das routengerechte Sortieren von Paketen beim "selective binding.

Die Nebenstrecke B kann als Modul ausgebildet sein und bei Bedarf einer Produktionslinie hinzugefügt werden. Denkbar ist jedoch auch eine vollständige Integration der Nebenstrecke B.

## Patentansprüche

1. Verfahren zur Herstellung von selektiv zusammengetragenen Druckerzeugnissen (7), wie Zeitungen, Zeitschriften oder Katalogen, mit einer Produktionsstrecke (3), beispielsweise eines Sammelhefters oder Klebebinders, auf der die Druckerzeugnisse (7) hintereinander transportiert werden, einer Steuervorrichtung (S), einer Ausschleusvorrichtung zum Ausschleusen von fehlerhaften Druckerzeugnissen sowie Erkennungsmitteln (6), welche Lücken (L) von auf der Produktionsstrecke (3) ausgeschleuster Druckerzeugnisse (7) erkennen und registrieren, die durch ausgeschleuste Druckerzeugnisse (7) entstanden sind, **dadurch gekennzeichnet, dass**:
a) Allgemeine Druckerzeugnisse (2) in einer vorbestimmten Anzahl auf der Produktionsstrecke (3) hergestellt und einem Produktepuffer (13) zugeführt werden,
b) im Fall einer durch ausgeschleuste Druckerzeugnisse (7) gebildeten Lücke (L) diese von den Erkennungsmitteln (6) erkannt und registriert wird,
c) aus dem Produktepuffer (13) die Anzahl Allgemeine Druckerzeugnisse (2) entnommen wird, die zum Füllen der registrierten Lücke (L) erforderlich ist und
d) die entnommenen Allgemeinen Druckerzeugnisse (2) in die registrierten Lücken (L) eingeführt werden.

2. Verfahren nach Anspruch 1, **dadurch gekennzeichnet, dass** zum Nachfüllen von Lücken (L) die Allgemeinen Druckerzeugnisse (2) vom Produktepuffer (13) selbsttätig über eine Einschleusstrecke (11) getaktet gefördert werden, wobei diese Allgemeinen Druckerzeugnisse (2) zum Schliessen der Lücke (L) zwischen den Druckerzeugnissen (7) eingeführt werden.

3. Verfahren nach Anspruch 1 oder 2, **dadurch gekennzeichnet, dass** mit den Druckerzeugnissen (7, 2) routengerechte und vollständige Pakete hergestellt werden, wobei diese gegebenenfalls ein oder mehrere allgemeine und nicht selektive Druckerzeugnisse (2) enthalten.

4. Verfahren nach einem der Ansprüche 1 bis 3, **dadurch gekennzeichnet, dass** zum Nachfüllen des Produktepuffers (13) über die Steuervorrichtung (S) selbsttätig die Herstellung weiterer Allgemeiner Druckerzeugnisse (2) ausgelöst wird.

5. Verfahren nach einem der Ansprüche 1 bis 4, **dadurch gekennzeichnet, dass** die Allgemeinen Druckerzeugnisse (2) nach ihrem Einfahren in die Lücke (L) mit einer korrekten Zustelladresse versehen werden.

6. Verfahren nach Anspruch 1, **dadurch gekennzeichnet, dass** die Druckerzeugnisse (7, 2) klammergeheftete, fadengeheftete oder klebegebundene Druckerzeugnisse sind.

7. Vorrichtung zur Durchführung des Verfahrens nach einem der Ansprüche 1 bis 6, mit einer Produktionsstrecke (3), auf der sowohl selektiv zusammengetragene als auch Allgemeine Druckerzeugnisse (7, 2) herstellbar sind, einer Steuervorrichtung (S), einer Ausschleusvorrichtung zum Ausachleusen von fehlerhaften oder beschädigten Druckerzeugnissen (7) von der Produktionsstrecke (3) sowie Erkennungsmitteln (6) zum Erkennen von Lücken (L) zwischen den selektiv zusammengetragenen Druckerzeugnissen (7), die durch die ausgeschleusten fehlerhaften oder beschädigten Druckerzeugnisse (7) entstanden sind, wobei ein Produktepuffer (13) vorgesehen ist, dem aus der Produktionsstrecke (3) über eine Ausschleusweiche (10) Allgemeine Druckerzeugnisse (2) zuführbar sind und dass eine Einschleusvorrichtung (11) vorgesehen ist, mit der aus dem Produktepuffer (13) die Allgemeinen Druckerzeugnisse (2) getaktet der Produktionsstrecke (3) in entstandene Lücken wieder zuführbar sind.

8. Vorrichtung nach Anspruch 7, **dadurch gekennzeichnet, dass** die Erkennungsmittel (6) in Produktionsrichtung (8) gesehen vor der Ausschleusweiche (10) angeordnet sind.

9. Vorrichtung nach Anspruch 7 oder 8, **dadurch gekennzeichnet, dass** der Produktepuffer (13) in einer Nebenstrecke (B) angeordnet ist, die in der Art eines By-Passes parallel zu einer Hauptstrecke (H) der Produktionsstrecke (3) verläuft.

10. Vorrichtung nach einem der Ansprüche 7 bis 9, **dadurch gekennzeichnet, dass** die Allgemeinen Druckerzeugnisse (2) im Wesentlichen am Ende der Produktionslinie in die Produktionsstrecke (3) eingeführt werden.

11. Vorrichtung nach Anspruch 9 oder 10, **dadurch gekennzeichnet, dass** die Nebenstrecke (B) Ober der Hauptstrecke (H) angeordnet ist.

12. Vorrichtung nach einem der Ansprüche 7 bis 11, **dadurch gekennzeichnet, dass** der Produktepuffer (13) und wenigstens die Einschleusvorrichtung (11) als Modul ausgebildet sind.

## Claims

1. Method for producing selectively gathered printed matter (7), such as newspapers, periodicals or catalogues, with a production section (3), a saddle stitcher or perfect binder for example, on which the items of printed matter (7) are conveyed one behind the other, a control device (S), a removal device for removing faulty printed matter as well as means of detection (6), which detect and record gaps (L) in items of printed matter (7), which have been removed, on the production section (3), which are produced by the items of printed matter (7), which have been removed, **characterised in that**:
a) General items of printed matter (2) are produced on the production section (3) in a predetermined number and supplied to a product buffer (13),
b) if there is a gap (L) formed by items of printed matter (7), which have been removed, this will be detected and recorded by means of detection (6),
c) the number of general items of printed matter (2) will be taken from the product buffer (13), which is necessary to fill the gaps (L) recorded, and
d) the general items of printed matter (2) taken from it will be inserted into the gaps (L) recorded.

2. Method according to claim 1, **characterised in that** the general items of printed matter (2) for filling the gaps (L) are conveyed automatically from the product buffer (13) synchronously through a feed section (11), in which these general items of printed matter (2) are inserted between the items of printed matter (7) to close the gaps (L).

3. Method according to claim 1 or 2, **characterised in that** complete packages according to the route are produced with the items of printed matter (7, 2), in which these contain one or several general and non selective items of printed matter (2) if necessary.

4. Method according to one of claims 1 to 3, **characterised in that** after filling the product buffer (13) the production of further general items of printed matter (2) is triggered automatically through the control device (S).

5. Method according to one of claims 1 to 4, **characterised in that** the general items of printed matter (2) are provided with a correct delivery address after being inserted into the gap (L).

6. Method according to claim 1, **characterised in that** the items of printed matter (7, 2) are items of printed matter, which are stapled, sewn or glued.

7. Apparatus for carrying out the method according to one of claims 1 to 6 with a production section (3), on which both selectively gathered as well as general items of printed matter (7, 2) may be produced, a control device (S), a removal device for removing faulty or damaged items of printed matter (7) from the production section (3) as well as means of detection (6) for detecting gaps (L) between the selectively gathered items of printed matter (7), which are produced through the faulty or damaged items of printed matter (7), which have been removed, in which a product buffer (13) is provided, to which general items of printed matter (2) may be supplied from the production section (3) through a removal deflector (10) and a feed device (11) is provided, with which the general items of printed matter (2) may be fed from the product buffer (13) into the gaps produced again synchronously with the production section (3).

8. Apparatus according to claim 7, **characterised in that** the means of detection (6) are arranged before the removal deflector (10) as seen in the direction of production (8).

9. Apparatus according to claim 7 or 8, **characterised in that** the product buffer (13) is arranged in a secondary section (B), which runs parallel to a main section (H) of the production section (3) like a bypass.

10. Apparatus according to one of claims 7 to 9, **characterised in that** the general items of printed matter (2) are inserted into the production section (3) basically at the end of the production line.

11. Apparatus according to claim 9 or 10, **characterised in that** the secondary section (B) is arranged over the main section (H).

12. Apparatus according to one of claims 7 to 11, **characterised in that** the product buffer (13) and at least the removal device (11) are made as a module.

## Revendications

1. Procédé pour la production d'imprimés sélectivement assemblés (7), comme des journaux, des magazines ou des catalogues, avec un parcours de production (3), par exemple une encarteuse-piqueuse ou un dispositif d'assemblage par collage, sur lequel les imprimés (7) sont transportés les uns à la suite des autres, avec un dispositif de commande (S), avec un dispositif d'évacuation pour évacuer des imprimés défectueux, et avec des moyens de détection (6) qui détectent et enregistrent des lacunes (L) provenant d'imprimés (7) évacués sur le parcours de production (3), lacunes qui sont créées par des imprimés évacués (7), **caractérisé en ce que** :
a) des imprimés génériques (2) sont produits dans un nombre prédéterminé sur le parcours de production (3) et apportés à un poste tampon de produits (13),
b) dans le cas d'une lacune (L) formée par des imprimés évacués (7), celle-ci est détectée et enregistrée par les moyens de détection (6),
c) on prélève du poste tampon de produits (13) le nombre d'imprimés génériques (2) qui est nécessaire pour remplir les lacunes enregistrées (L), et
d) les imprimés génériques prélevés (2) sont mis en place dans les lacunes enregistrées (L).

2. Procédé selon la revendication 1, **caractérisé en ce que**, afin de remplir les lacunes (L), les imprimés génériques (2) sont transportés cycliquement de façon automatique depuis le poste tampon de produits (13) par l'intermédiaire d'un parcours d'insertion (11), ces imprimés génériques (2) étant mis en place entre les imprimés (7) afin de fermer les lacunes (L).

3. Procédé selon la revendication 1 ou 2, **caractérisé en ce qu'**on produit avec les imprimés (7, 2) des colis complets et conformes à la distribution prévue, ces colis contenant éventuellement un ou plusieurs imprimés génériques (2), non sélectifs.

4. Procédé selon l'une des revendications 1 à 3, **caractérisé en ce que**, afin de remplir le poste tampon de produits (13), la production d'imprimés génériques supplémentaires (2) est déclenchée automatiquement au moyen du dispositif de commande (S).

5. Procédé selon l'une des revendications 1 à 4, **caractérisé en ce que** les imprimés génériques (2) sont, après avoir été mis en place dans les lacunes (L), pourvus d'une adresse de distribution correcte.

6. Procédé selon la revendication 1, **caractérisé en ce que** les imprimés (7, 2) sont des imprimés assemblés par agrafage, par couture ou par collage.

7. Dispositif pour la mise en oeuvre du procédé selon l'une des revendications 1 à 6, avec un parcours de production (3), sur lequel peuvent être produits tant des imprimés sélectivement assemblés (7) que des imprimés génériques (2), avec un dispositif de commande (S), avec un dispositif d'évacuation pour évacuer des imprimés défectueux ou endommagés (7) du parcours de production (3), et avec des moyens de détection (6) pour détecter des lacunes (L) entre les imprimés sélectivement assemblés (7) qui sont créées par les imprimés défectueux ou endommagés évacués (7),
sachant qu'il est prévu un poste tampon de produits (13) auquel des imprimés génériques (2) peuvent être apportés à partir du parcours de production (3) par l'intermédiaire d'un aiguillage d'évacuation (10), et qu'il est prévu un dispositif d'insertion (11) par lequel les imprimés génériques (2) peuvent, à partir du poste tampon de produits (13), être ramenés cycliquement au parcours de production (3), dans les lacunes créées.

8. Dispositif selon la revendication 7, **caractérisé en ce que** les moyens de détection (6) sont disposés avant l'aiguillage d'évacuation (10), considéré dans le sens de production (8).

9. Dispositif selon la revendication 7 ou 8, **caractérisé en ce que** le poste tampon de produits (13) est disposé dans un parcours secondaire (B) qui s'étend à la manière d'une dérivation parallèlement à un parcours principal (H) du parcours de production (3).

10. Dispositif selon l'une des revendications 7 à 9, **caractérisé en ce que** les imprimés génériques (2) sont mis en place dans le parcours de production (3) sensiblement à la fin de la chaîne de production.

11. Dispositif selon la revendication 9 ou 10, **caractérisé en ce que** le parcours secondaire (B) est disposé au-dessus du parcours principal (H).

12. Dispositif selon l'une des revendications 7 à 11, **caractérisé en ce que** le poste tampon de produits (13) et au moins le dispositif d'insertion (11) sont réalisés sous forme de module.
